# EUROPÄISCHE PATENTSCHRIFT

(11) **EP 1 308 364 B1**
(45) Veröffentlichungstag und Bekanntmachung des Hinweises auf die Patenterteilung: **06.02.2008**
(21) Anmeldenummer: 02024118.8
(22) Anmeldetag: 29.10.2002
(51) Int. Cl.: B61D 27/00

(54) **Verfahren zum Bestimmen der Druckdichtheit eines Hochgeschwindigkeit-Schienenfahrzeugs**
Method for determing the pressure-tightness of a high-speed railway vehicle
Procédé pour déterminer l'étanchéité à la pression d'un véhicule ferroviaire à grande vitesse

(30) Priorität: 31.10.2001 DE 10153682
(43) Veröffentlichungstag der Anmeldung: 07.05.2003
(73) Patentinhaber: Rexxon GmbH, 24145 Kiel (DE)
(72) Erfinder: Keller, Eckart, 24215 Osdorf (DE); Krumm, Thomas, 24145 Kiel (DE); Feuerstack, Klaus, Dr.-Ing., 24109 Kiel (DE); Otto, Helge, 24105 Kiel (DE)
(74) Vertreter: Biehl, Christian

(56) Entgegenhaltungen:
- US-A- 3 211 075
- US-A- 5 228 306
- US-A- 5 984 773

## Beschreibung

Die Erfindung betrifft ein Verfahren zum Betreiben des gerepelten Druckschutzsystems eines Hochgeschwindigkeits-Schienenfahrzeugs, gemäß dem Oberbegriff des Anspruchs 1.

Hochgeschwindigkeits-Schienenfahrzeuge wie die Reisezugwagen von Hochgeschwindigkeitszügen, aber auch Magnet-Schwebefahrzeuge, müssen hermetisch druckdicht sein. Insbesondere auf Tunnelstrecken, aber auch bei Zugbegegnungen treten erhebliche Druckschwankungen auf, die das Wohlbefinden der Fahrgäste beeinträchtigen. Die Wagenkästen und die Einbauten wie Fenster, Einstiegtüren, Wagenübergänge und Leitungsdurchführungen sind daher bei solchen Fahrzeugen druckdicht ausgestaltet. Die Frischluftversorgung erfolgt über Klimaanlagen, deren Außen- und Fortluftkanäle mit Druckausgleichsystemen versehen sind.

Um die erforderliche Druckschutzqualität zu gewährleisten, muß die Dichtheit des Fahrzeugs regelmäßig kontrolliert werden. Dies erfolgt bisher durch die Prüfung der Einzelwagen: Der zu prüfende Wagen wird an den Übergängen zum Nachbarfahrzeug mit Schottwänden hermetisch dicht abgeschlossen. Alle vorhandenen Öffnungen werden abgedichtet, der Wagen wird mit einem Kompressor aufgeblasen oder abgesaugt. Wenn eine festgelegte Druckdifferenz zur Umgebung erreicht ist, wird die Verbindungsleitung abgesperrt und der Kompressor abgeschaltet. Aufgrund vorhandener Leckagen findet ein Druckausgleich zur Umgehung statt. Die Geschwindigkeit des Druckausgleichs stellt ein Maß für die Dichtigkeit des Wagens dar.

Die bekannten Verfahren haben den Nachteil, dass sie nur an Einzelfahrzeugen durchführbar sind.

Aus der US-A-5984773 ist ein Verfahren zur Aufrechterhaltung des Innendrucks eines mit einem Druckschutzsystem versehenen Hochgeschwindigkeits-/Schienenfahrzeugs bekannt, bei dem unter Berücksichtigung der Leckverluste der Innendruck des Fahrzeugs bei einer während der Fahrt auftretenden Störung des Aussendrucks bei aktiviertem Druckschutzsystem beobachtet wird.

Aus der US-A-5228306 wird der Verlauf der Regel- oder Stellgrösse eines Druckschutzsystems unter Berücksichtigung der diesen verursachenden Störung des Aussendrucks analysiert.

Der Erfindung liegt die Aufgabe zugrunde, ein Verfahren zu schaffen, das es erlaubt, das Maß der Druckdichtheit eines Schienenfahrzeugs im Betrieb festzustellen.

Erfindungsgemäß wird diese Aufgabe gelöst durch die Kennzeichnenden Merkmale des Anspruchs 1.

Bei der Druckstörung kann es sich um das Ein- oder Ausfahren in oder aus einem Tunnel oder aber kann es sich um eine Zugbegegnung handeln.

Erfindungsgemäß werden also für die Prüfung auf Dichtheit die während einer Störung des Außendrucks - insbesondere der Tunnelfahrt oder bei Zugbegegnungen - bei aktiviertem Druckschutzsystem beobachteten Regel- oder Stellgrößen des Druckausgleichsystems genutzt. Dabei werden aus der Nachrichtentechnik und der Systemanalyse bekannte Verfahren verwendet, die keinen Gegenstand der Erfindung bilden.

Bei der Verwirklichung der Erfindung ist der Zug mit wenigstens einem Gerät, das das erfindungsgemäße Verfahren anwendet, ausgestattet, vorteilhaft ist jedoch die Ausrüstung jedes einzelnen Wagens.

Der Erfindung liegt der Gedanke zugrunde, dass der Verlauf der Regel- und Stellgrößen des Druckschutz-Systems eines Hochgeschwindigkeit-Schienenfahrzeugs bei einer Druckstörung, wie sie bei dem normalen Betrieb auftritt, bekannt ist. Wird der "Aufwand" des geregelten Druckausgleichsystems zur Beibehaltung eines im wesentlichen konstanten Innendrucks zu groß oder aber kann das Druckausgleichsystem den Innendruck nicht ausreichend gut konstant halten, besteht eine Undichtigkeit.

Regelungstechnisch ausgedrückt wird die Antwort des Druckschutzsystems auf eine sich als Ouasi-Sprunganregung darstellende Störung des Außendrucks analysiert: Der Verlauf der Regel- und Stellgrößen ist bei einem nicht-druckdichten Fahrzeug signifikant anders als der bei einem druckdichten Fahrzeug.

Dieser Vorgang ist technisch rein mathematisch zu verwirklichen, das aufwendige Unterdrucksetzen des Fahrzeugs ist nicht notwendig.

In der Praxis wird das Verfahren so eingesetzt, daß ständig die Druckdichtheit des Fahrzeug (als sowohl der einzelnen Einheit, als auch des gesamten Verbandes) repräsentierende Kenngrößen ermittelt und erfaßt werden. Diese Kenngrößen werden dann statistisch ausgewertet.

## Patentansprüche

1. Verfahren zum Betreiben des geregelten Druckschutzsystems eines Hochgeschwindigkeits-Schienenfahrzeugs, bei dem die Änderung des Innendrucks des Fahrzeugs bei einer während der Fahrt auftretenden Störung des Außendrucks beobachtet wird, **gekennzeichnet durch**
Bestimmen der Druckdichtheit des Schienenfahrzeugs **durch** Analysieren des zum Aufrechterhalten des Innendrucks bei der Störung des Außendrucks erforderlichen Regelaufwands des Druckschutzsystems.

2. Verfahren nach Anspruch 1, **dadurch gekennzeichnet, dass** die Störung des Außendrucks bei dem Einfahren in einen Tunnel auftritt.

3. Verfahren nach Anspruch 1, **dadurch gekennzeichnet, dass** die Störung des Außendrucks bei dem Ausfahren aus einem Tunnel auftritt.

4. Verfahren nach Anspruch 1, **dadurch gekennzeichnet, dass** die Störung des Außendrucks bei einer Zugbegegnung auftritt.

## Claims

1. Method for the operation of the regulated pressure protection system of a highspeed rail vehicle, in which the change in internal pressure of the vehicle during a disturbance of the external pressure en route is observed,
**characterised by**:
Determination of the pressure tightness of the rail vehicle by analysing the control demand on the pressure protection system in maintaining the internal pressure during the disturbance of the external pressure.

2. Method according to claim 1, **characterised in that** the disturbance of the external pressure is caused by entering a tunnel.

3. Method according to claim 1, **characterised in that** the disturbance of the external pressure is caused by exiting a tunnel.

4. Method according to claim 1, **characterised in that** the disturbance of the external pressure is due to encountering another train.

## Revendications

1. Procédé pour piloter le système réglé de protection contre la pression d'un véhicule ferroviaire à grande vitesse, qui consiste à observer la variation de la pression intérieure du véhicule lorsque la pression extérieure est perturbée durant la marche, **caractérisé par le fait que** l'on détermine l'étanchéité à la pression du véhicule ferroviaire en analysant les opérations de régulation que le système de protection contre la pression met en oeuvre pour maintenir la pression intérieure en cas de perturbation de la pression extérieure.

2. Procédé selon la revendication 1, **caractérisé en ce que** la pression extérieure est perturbée lors de l'entrée dans un tunnel.

3. Procédé selon la revendication 1, **caractérisé en ce que** la pression extérieure est perturbée lors de la sortie d'un tunnel.

4. Procédé selon la revendication 1, **caractérisé en ce que** la pression extérieure est perturbée lorsque deux trains se croisent.
